# FASCICULE DE BREVET EUROPEEN

(11) **EP 1 944 444 B1**
(45) Date de publication et mention de la délivrance du brevet: **20.01.2010**
(21) Numéro de dépôt: 08300009.1
(22) Date de dépôt: 07.01.2008
(51) Int. Cl.: E05D 7/04

(54) **Dispositif d'accouplement à 90° au moyen d'un croisillon, d'une patte d'articulation et d'une patte de fixation destinée a être fixée sur un vantail**
90°- Kupplungsvorrichtung mit Hilfe einer Verbindungsplatte, einer Gelenklasche und einer Befestigunglasche zur Befestigung auf einem Flügel
Device for coupling at 90° by means of a brace, a hinge strap and a fixation strap to be fixed on a wing

(30) Priorité: 10.01.2007 FR 0752601
(43) Date de publication de la demande: 16.07.2008
(73) Titulaire: Etablissements Tordo-Belgrano (Société Anonyme), 06690 Tourrette Levens (FR)
(72) Inventeur: Tordo, Louis, 06690, Tourrette-Levens (FR)
(74) Mandataire: Thivillier, Patrick

(56) Documents cités:
- EP-A1- 1 496 181
- FR-A- 2 661 939
- FR-A- 2 889 237

## Description

L'invention se rattache au secteur technique des pentures pour l'articulation des vantaux.

Plus particulièrement, l'invention concerne une penture du type de celle définie par l'enseignement du brevet EP-A-1496181 dont le demandeur de la présente est également titulaire.

Selon l'enseignement de ce brevet, la penture est constituée d'une patte d'articulation et d'une patte de fixation indépendantes et disposées à 90° en étant maintenues dans cette position au moyen d'un croisillon d'accouplement. Le croisillon présente, d'une part, des agencements pour le montage, avec capacité de réglage en translation de la patte d'articulation et, d'autre part, des agencements pour être assujetti à la patte de fixation avec capacité de réglage en position.

Le croisillon d'accouplement présente une rainure profilée apte à enserrer la section transversale de la patte de fixation. Dans ce but, la rainure du croisillon et la section transversale de la patte de fixation présentent des profils complémentaires d'accouplement avec capacité de libre coulissement. Avantageusement, ces profils forment sensiblement un T. La patte d'articulation est engagée à libre coulissement dans une fente ou ouverture formée transversalement dans l'épaisseur du croisillon de manière à ce que ladite patte d'articulation puisse être positionnée perpendiculairement à la branche considérée de la patte de fixation, avec capacité de réglage en translation.

A l'intérieur du croisillon d'accouplement, la patte d'articulation est disposée au dessus de la fente considérée de la patte de fixation. La patte de fixation qui est de forme droite ou équerrée est rendue solidaire du vantail considéré par tout moyen connu et approprié.

Le blocage dans la position de réglage considérée de la patte d'articulation par rapport à la patte de fixation, s'effectue au moyen d'une vis pointeau vissée dans l'épaisseur du croisillon d'accouplement et coopérant en appui sur la patte d'articulation.

Pour éviter tout déréglage intempestif, il est très souvent nécessaire d'utiliser, au niveau du croisillon d'accouplement, des vis d'assemblage complémentaires ou des rivets.

A partir de cet état de la technique, le problème que se propose de résoudre l'invention est de pouvoir assurer une fixation sure et efficace de la patte d'articulation par rapport à la patte de fixation, au moyen d'un croisillon d'accouplement, et cela dans la position de réglage considérée, en n'utilisant qu'un seul moyen de serrage du type vis pointeau, et à tout le moins, sans faire appel à des organes de fixation complémentaires.

Pour résoudre un tel problème, il a été conçu et mis au point un dispositif d'accouplement à 90° au moyen d'un croisillon, d'une patte d'articulation et d'une patte de fixation destinée à être fixée sur un vantail, ledit croisillon présentant, d'une part, des agencements pour le montage avec capacité de réglage en translation de la patte d'articulation et, d'autre part, des agencements pour être assujetti à la patte de fixation avec capacité de réglage en position.

Selon l'invention, compte tenu du problème posé à résoudre, lesdits agencements présentent des formes en creux et en relief aptes à permettre le réglage en position et le blocage en position de l'une des pattes au moins par rapport au croisillon, sous un effort de serrage d'une vis de pression engagée dans l'épaisseur dudit croisillon et coopérant en appui sur l'une des pattes, correspondant à l'imbrication des formes en creux et en relief.

Avantageusement et comme il ressort de l'enseignement du brevet précité EP-A-1496181, les agencements du croisillon pour le montage avec capacité de réglage en translation de la patte d'articulation, sont constitués par une fente débouchante, formée transversalement dans l'épaisseur dudit croisillon pour le libre engagement de ladite patte, tandis que les agencements pour son montage réglable par rapport à la patte de fixation, sont constitués par une rainure profilée recevant la section transversale de ladite patte de forme complémentaire, ladite rainure étant formée perpendiculairement à la fente recevant la patte d'articulation.

Selon l'invention, les formes complémentaires en creux et en relief sont réalisées au niveau de la rainure profilée du croisillon d'accouplement et d'une partie de la section transversale de la patte de fixation.

Dans une forme de réalisation, la section transversale de la patte de fixation est profilée en T avec une âme centrale d'appui et de fixation sur le vantail et deux ailes latérales externes dont les faces de dessous présentent les aspérités en creux et en relief.

Selon d'autres caractéristiques, la rainure profilée du croisillon est complémentaire à la section transversale en T de la patte de fixation en délimitant des ailes internes présentant les aspérités en creux et en relief. La rainure profilée du croisillon est formée aux extrémités dudit croisillon en laissant subsister un espace libre constituant la fente débouchante pour le libre engagement de la patte d'articulation.

Dans une forme de réalisation, les aspérités en creux et en relief sont constituées par une denture.

L'invention est exposée ci-après plus en détail à l'aide des figures des dessins annexés dans lesquels :
- la figure 1 est une vue en perspective avant assemblage et avant accouplement des principaux éléments du dispositif selon l'invention ;
- la figure 2 est une vue en perspective d'une patte de fixation droite selon les caractéristiques de l'invention ;
- la figure 3 est une vue en perspective d'une patte de fixation équerrée selon les caractéristiques de l'invention ;
- la figure 4 est une vue en perspective et de dessus du croisillon d'accouplement;
- la figure 5 est une vue en perspective de dessous du croisillon d'accouplement;
- la figure 6 est une vue en perspective de dessus montrant l'accouplement de la patte d'articulation par rapport à la patte de fixation au moyen du croisillon ;
- la figure 7 est une vue en perspective correspondant à la figure 6, mais considérée en vue de dessous;
- la figure 8 est une vue en perspective semblable à la figure 6 dans le cas où la patte d'articulation est percée pour l'engagement d'un organe d'assemblage du type vis ou rivet, les branches de la patte de fixation étant équipées d'organes d'assemblage destinés à coopérer avec le vantail ;
- la figure 9 est une vue en perspective correspondant à la figure 8 mais considérée en vue de dessous.

D'une manière parfaitement connue et comme il ressort de l'enseignement du brevet précité EP-A1496181, la penture est composée de deux éléments indépendants, à savoir une patte d'articulation (1) et une patte de fixation (2). La patte de fixation (2) peut être composée de deux branches équerrées (2a) et (2b) (figure 3) ou d'une seule branche rectiligne (2c) (figure 2). La patte d'articulation (1) présente une partie rectiligne d'appui (1a) dont l'extrémité est profilée en forme de charnière (1b).

La patte de fixation (2) et la patte d'articulation (1) coopèrent avec un croisillon d'accouplement (3).

Le croisillon d'accouplement (3) présente une rainure profilée (3a) apte à enserrer la section transversale de la patte de fixation (2), notamment de l'une des branches (2a) ou (2b) ou (2c). Dans ce but, la rainure (3a) et la section transversale des branches (2a) ou (2b) ou (2c) présente un profil complémentaire d'accouplement avec capacité de libre coulissement. Plus particulièrement, la section transversale des branches (2a) ou (2b) ou (2c) de la patte de fixation (2) est profilée en T avec une âme centrale (2d) d'appui et de fixation sur le vantail considéré et de deux ailes latérales externes (2e) et (2f). La rainure profilée (3a) du croisillon (3) est complémentaire à la section transversale en T (2d), (2e), (2f) de la patte de fixation (2), en délimitant des ailes internes (3b) et (3c) recourbées à 90°.

La rainure profilée en T (3a) du croisillon (3) est formée à chacune de ses extrémités transversales en laissant subsister, dans sa partie médiane, un espace libre (3d) constituant une fente débouchante pour le libre engagement de la patte d'articulation (1). La fente débouchante (3d) est disposée perpendiculairement à la rainure profilée (3a). La partie rectiligne (1a) de la patte d'articulation (1) est engagée à libre coulissement dans la fente (3d) au dessus de la branche (2a) ou (2b) ou (2c) engagée dans la rainure profilée (3a).

La patte de fixation (2) est rendue solidaire du vantail considéré par tout moyen connu et approprié au moyen d'agencements (2c) que présente ladite patte (2) sous forme, par exemple, de trous destinés à recevoir des organes d'assemblage (5) (figures 8 et 9).

Comme il ressort de l'enseignement du brevet EP-A-1496181, préalablement à la fixation définitive de l'ensemble de la penture, il est possible d'assurer un prépositionnement, notamment de la patte d'articulation (1) par rapport à la patte de fixation (2) au moyen du croisillon (3). Dans ce but, une vis pointeau (4) est vissée dans l'épaisseur du croisillon (3) pour coopérer en appui avec la patte d'articulation (1), notamment la partie rectiligne (1a).

Selon l'invention, la rainure profilée (3a) du croisillon d'accouplement (3), et une partie de la section transversale de la patte de fixation (2), présentent des formes complémentaires en creux et en relief (3e et 2g) aptes à permettre le réglage en position et le blocage en position de la patte de fixation (2) par rapport au croisillon (3) sous un effort de serrage de la vis pointeau (4) correspondant à l'imbrication des formes en creux et en relief complémentaires (3e) et (2g).

Avantageusement, les aspérités en creux et en relief (3e) et (2g) sont constituées par une denture. La denture (2g) est formée au niveau de la face de dessous des ailes latérales externes (2e) et (2f) des branches de la patte de fixation (2). La denture (3a) est formée au niveau de la face interne des rebords équerrés (3b) et (3c) de la rainure (3a).

Le profil de denture est déterminé pour permettre, lorsque la vis pointeau (4) n'est pas serrée, le déplacement du croisillon (3) par rapport à la branche considérée de la patte de fixation correspondant au réglage de la patte d'articulation (1). Il est par conséquent possible d'assurer le prépositionnement de la patte d'articulation (1) en vue de procéder à des essais et des réglages par rapport, par exemple, à des gonds que présente l'ouverture devant être équipée du vantail. Si les réglages ne donnent pas satisfaction, il suffit de dévisser la vis pointeau et de modifier les réglages en position. Si les réglages de positionnement sont satisfaisants, il suffit d'assurer la fixation de l'ensemble au seul moyen de la vis pointeau (4) qui, sous un effet de serrage, permet l'imbrication des profils en creux et en relief des dentures (3e) et (2g).

Ces dispositions évitent par conséquent d'utiliser d'autres organes d'assemblage.

A noter que pour améliorer la sécurité, la patte d'articulation (1) peut présenter, au niveau de sa partie d'appui (1a), un trou (1c) pour l'engagement d'un organe de fixation du type vis ou rivet. Ces dispositions permettent de remédier au mauvais serrage de la vis pointeau (4).

Les avantages ressortent bien de la description.

## Revendications

1. Dispositif d'accouplement à 90° au moyen d'un croisillon (3), d'une patte d'articulation (1) et d'une patte de fixation (2) destinée à être fixée sur un vantail, ledit croisillon (3) présentant, d'une part, des agencements pour le montage avec capacité de réglage en translation de la patte d'articulation (1) et, d'autre part, des agencements pour être assujetti à la patte de fixation (2) avec capacité de réglage en position,
les agencements du croisillon (3) pour le montage avec capacité de réglage en translation de la patte d'articulation (1), étant constitués par une fente débouchante (3d), formée transversalement dans, l'épaisseur dudit croisillon (3) pour le libre engagement de ladite patte d'articulation (1) et
les agencements pour le montage réglable du croisillon (3) par rapport à la patte de fixation (2) étant constitués par une rainure profilée (3a) recevant la section transversale de ladite patte de fixation (2) de forme complémentaire, ladite rainure (3a) étant formée perpendiculairement à la fente (3d) recevant la patte d'articulation (1),
**caractérisé en ce que** :
lesdits agencements présentent des formes complémentaires en creux et
en relief (3e) et (2g) aptes à permettre le réglage en position et le blocage en position de l'une des pattes au moins (1, 2) par rapport au croisillon (3), sous un effort de serrage d'une vis de pression (4) engagée dans l'épaisseur dudit croisillon (3) et coopérant en appui sur l'une des pattes correspondant à l'imbrication des formes en creux et en relief ;
les formes complémentaires en creux et en relief (3e) et (2g) sont réalisées au niveau de la rainure profilée (3a) du croisillon d'accouplement (3) et d'une partie de la section transversale de la patte de fixation (2).

2. Dispositif selon la revendication 1, **caractérisé en ce que** la section transversale de la patte de fixation (2) est profilée en T avec une âme centrale (2d) d'appui et de fixation sur le vantail et deux ailes latérales externes (2e) et (2f) dont les faces de dessous présentent les aspérités en creux et en relief (2g).

3. Dispositif selon la revendication 2, **caractérisé en ce que** la rainure profilée (3a) du croisillon (3) est complémentaire à la section transversale en T de la patte de fixation (2) en délimitant des ailes internes (3b) et (3c) présentant les aspérités en creux et en relief (3e).

4. Dispositif selon la revendication 1, **caractérisé en ce que** la rainure profilée (3a) du croisillon (3) est formée aux extrémités dudit croisillon (3) en laissant subsister un espace libre constituant la fente débouchante (3d) pour le libre engagement de la patte d'articulation (1).

5. Dispositif selon la revendication 1, **caractérisé en ce que** les aspérités en creux et en relief (3e,2g) sont constituées par une denture.

6. Dispositif selon la revendication 1, **caractérisé en ce que** la patte d'articulation (1) présente un trou (1c) pour l'engagement d'un organe de fixation.

## Claims

1. Device for coupling at 90 degrees using a brace (3), a hinge strap (1) and an attachment strap (2) designed to be fixed on a door leaf, said brace (3) having, firstly, mounting features allowing translational adjustment of hinge strap (1) and, secondly, features making it possible to attach the brace to the attachment strap (2) and allowing positional adjustment,
wherein the features of brace (3) allowing mounting with translational adjustment of hinge strap (1) consisting of a through slit (3d) made transversely in the thickness of said brace (3) allowing unobstructed fitting of said hinge strap (1) and
the features allowing adjustable mounting of brace (3) relative to attachment strap (2) consisting of a groove profile (3a) which accommodates the transverse section of said attachment strap (2) which has a matching shape, said groove (3a) being formed at right angles to slit (3d) which accommodates hinge strap (1),
**characterised in that**:
said features have matching indented and protruding shapes (3e) and (2g) capable of allowing positional adjustment and locking in position of at least one of the straps (1, 2) relative to brace (3) due to the clamping force exerted by binding screw (4) which reaches through the thickness of said brace (3) and cooperates in compression with one of the straps which causes meshing of the indented and protruding shapes;
the matching indented and protruding shapes (3e) and (2g) are produced at the level of the groove profile (3a) of the coupling brace (3) and part of the transverse section of attachment strap (2).

2. Device as claimed in claim 1, **characterised in that** the transverse section of attachment strap (2) has a T shape with a central web (2d) which rests on and is fixed on the door leaf and two outer lateral arms (2e) and (2f), the lower faces of which have indented and protruding serrations (2g).

3. Device as claimed in claim 2, **characterised in that** groove profile (3a) of brace (3) matches the transverse T section of attachment strap (2) and delimits the inner arms (3b) and (3c) which have indented and protruding serrations (3e).

4. Device as claimed in claim 1, **characterised in that** groove profile (3a) of brace (3) is formed at the ends of said brace (3) and leaves a gap which constitutes through slit (3d) allowing unobstructed fitting of hinge strap (1).

5. Device as claimed in claim 1, **characterised in that** the indented and protruding serrations (3e, 2g) consist of teeth.

6. Device as claimed in claim 1, **characterised in that** hinge strap (1) has a hole (1c) into which a fastener can be fitted.

## Patentansprüche

1. Vorrichtung für eine 90-Grad-Verbindung durch ein Kreuzstück (3), einen Gelenkanker (1) und einen Befestigungsanker (2) zur Befestigung an einem Tür- bzw. Fensterflügel, wobei das Kreuzstück (3) einerseits Vorkehrungen für die Montage mit regulierbarer Querverschiebung des Gelenkankers (1) und andererseits Vorkehrungen für eine Montage am Befestigungsanker (2) mit Positionsregulierung aufweist,
wobei die Vorkehrungen des Kreuzstücks (3) für die Montage mit regulierbarer Querverschiebung des Gelenkankers (1) aus einem ausführenden Spalt (3d) bestehen, der für die unbehinderte Einführung des Gelenkankers (1) in Querrichtung in der Materialdicke des Kreuzstücks (3) ausgebildet ist, und
die Vorkehrungen für die verstellbare Montage des Kreuzstücks (3) gegenüber dem Befestigungsanker (2) aus einer Profilrille (3a) bestehen, die das Querprofil des komplementären Befestigungsankers (2) aufnimmt, wobei die besagte Rille (3a) senkrecht zu dem den Gelenkanker (1) aufnehmenden Spalt (3d) ausgebildet ist,
**dadurch gekennzeichnet, dass**:
die besagten Vorkehrungen sich ergänzende eingeschnittene (3e) bzw. vorspringende (2g) Formen aufweisen, die geeignet sind, durch Festziehen einer Druckschraube (4) die Positionseinstellung und Positionsblockierung mindestens eines der beiden Anker (1, 2) gegenüber dem Kreuzstück (3) zu ermöglichen, wobei die Schraube in die Materialdicke des Kreuzstücks (3) eingeführt wird und in Auflage auf einem der Anker an dem Ineinandergreifen der ausgeschnittenen und vorspringenden Formen beteiligt ist;
die sich ergänzenden eingeschnittenen (3e) bzw. vorspringenden (2g) Formen im Bereich der Profilrille (3a) des Verbindungskreuzstücks (3) und eines Teils des Querprofils des Befestigungsankers (2) ausgeformt sind.

2. Vorrichtung nach Anspruch 1, **dadurch gekennzeichnet, dass** das Querprofil des Befestigungsankers (2) eine T-Form besitzt mit einem Steg in der Mitte (2d) für die Auflage und Befestigung an dem Tür- bzw. Fensterflügel und zwei äußeren Seitenflügeln (2e und 2f), deren Unterseiten die eingeschnitten und vorspringenden Unebenheiten (2g) aufweisen.

3. Vorrichtung nach Anspruch 2, **dadurch gekennzeichnet, dass** die Profilrille (3a) des Kreuzstücks (3) durch Begrenzung der mit den eingeschnitten und vorspringenden Unebenheiten (3e) versehenen Innenflügel (3b und 3c) das T- Profil des Befestigungsankers (2) ergänzt.

4. Vorrichtung nach Anspruch 1, **dadurch gekennzeichnet, dass** die Profilrille (3a) des Kreuzstücks (3) an den Enden des besagten Kreuzstücks (3) ausgebildet ist und dabei einen Freiraum bestehen lässt, der den ausführenden Spalt (3d) für das unbehinderte Einführen des Gelenkankers (1) bildet.

5. Vorrichtung nach Anspruch 1, **dadurch gekennzeichnet, dass** die eingeschnitten und vorspringenden Unebenheiten (3e, 2g) aus einer Zahnung bestehen.

6. Vorrichtung nach Anspruch 1, **dadurch gekennzeichnet, dass** der Gelenkanker (1) ein Loch (1c) für das Einführen eines Befestigungsorgans aufweist.
